# NEUE EUROPÄISCHE PATENTSCHRIFT

(11) **EP 2 204 073 B2**
(45) Veröffentlichungstag und Bekanntmachung des Hinweises auf die Entscheidung über den Einspruch: **27.08.2014**
(45) Hinweis auf die Patenterteilung: 06.07.2011
(21) Anmeldenummer: 08805220.4
(22) Anmeldetag: 10.10.2008
(51) Int. Cl.: H05B 6/06, H05B 3/74, H05B 1/02, F24C 7/08

(54) **HAUSGERÄT**
HOUSEHOLD DEVICE
APPAREIL MÉNAGER

(30) Priorität: 18.10.2007 ES 200702851
(43) Veröffentlichungstag der Anmeldung: 07.07.2010
(73) Patentinhaber: BSH Bosch und Siemens Hausgeräte GmbH, 81739 München (DE)
(72) Erfinder: ALONSO FORMENTO, Fernando, E-50014 Zaragoza (ES); ALONSO MOLINA, Sara, E-50014 Zaragoza (ES); MAIRAL SERRANO, Carlos Vicente, E-50015 Zaragoza (ES)
(86) Internationale Anmeldenummer: PCT/EP2008/063623
(87) Internationale Veröffentlichungsnummer: WO 2009/050117

(56) Entgegenhaltungen:
- EP-A- 0 383 741
- EP-A- 0 576 408
- WO-A-98/28944
- DE-A1- 19 501 273
- DE-A1- 19 959 114
- DE-A1-102005 035 543
- DE-A1-102007 013 998
- DE-A1-102007 013 998
- DE-U1- 29 613 008
- DE-U1-202004 012 586
- DE-U1-202004 017 133
- DE-U1-202005 021 302
- GB-A- 2 166 916
- US-A- 5 746 114
- US-A- 6 140 620

## Beschreibung

Die Erfindung geht aus von einem Kochfeld nach dem Oberbegriff des Anspruchs 1.

Aus der DE 296 13 008 U1 ist ein Elektro-Herd bekannt, der mit einer integrierten Steuereinheit mit einer Zeitschaltvorrichtung ausgestattet ist, die eine automatische Abschaltung des Herds nach einem von einem Benutzer zuvor gewählten Zeitintervall ermöglicht. Wenn der Benutzer die Zeitschaltvorrichtung aktiviert, wird eine Stromversorgung des Herds hergestellt. Läuft das vom Benutzer am Zeitschaltmechanismus vorgewählte Zeitintervall ab, wird die Stromversorgung des Herds getrennt. Das vorgewählte Zeitintervall ist während eines Betriebs des Herds vom Benutzer veränderbar. Ein Betrieb des Herds ohne aktivierte Zeitschaltvorrichtung ist nicht möglich. Die GB 2 166 916 A, DE 10 2005 035543 A1, DE 20 2004 017133 U1, DE 195 01 273 A1, EP 0 576 408 A1, US 6 140 620 A und US 5 746 114 A beschreiben ähnliche Vorrichtungen, die jedoch alle dem gleichen Grundgedanken folgen. Ein Hausgerät wird durch eine manuelle Ingangsetzung eines Zeitschaltmechanismus eingeschaltet und nach Ablauf eines vorgewählten Zeitintervalls ausgeschaltet. Dabei kann die Vorrichtung in das Hausgerät integriert oder als ein separates Gerät ausgeführt sein. Die US 5 746 114 A beschreibt zusätzlich eine Funktion, die ein Heizelement abschaltet, wenn ein Kochgeschirr von einer zum Heizelement zugehörigen Kochstelle entfernt wird.

In Abwandlung dessen ist aus der DE 10 2007 013998 A1 ein Heizgerät, insbesondere eine Kochherd, bekannt, das bei einem Einschalten eines Heizelements des Heizgeräts automatisch eine Zeitschaltvorrichtung aktiviert, die nach Ablauf eines von der Zeitschaltvorrichtung vorgegebenen Zeitintervalls eine Stromversorgung des Heizgeräts unterbricht. Das Zeitintervall bis zum Abschalten des Heizgeräts ist während des Betriebs des Heizgeräts durch den Benutzer veränderbar.

Aus der EP 0 383 741 A2 ist es bekannt, Hausgeräte, und zwar insbesondere Kochfelder, mit einer Sicherheits-Abschaltfunktion auszustatten. Dazu wird die Steuereinheit des Hausgeräts mit einem Zeiterfassungsmittel zum Erfassen einer ununterbrochenen Betriebsdauer einzelner Leistungseinheiten oder des gesamten Hausgeräts ausgestattet. Das Zeiterfassungsmittel misst die Zeit, in der die Leistungseinheiten bzw. Heizzonen ohne eine Änderung der Betriebsparameter mit einer konstanten Leistung bzw. Heizleistung bzw. auf einer konstanten Heizleistungsstufe betrieben werden. Die Steuereinheit ermittelt abhängig von gespeicherten Kenngrößen ein Ausschalt-Zeitintervall, das abhängig von der eingestellten Heizleistung sein kann, und führt eine Sicherheitsabschaltung durch, wenn die erfasste Betriebsdauer das Ausschalt-Zeitintervall erreicht.

Das Abschalt-Zeitintervall ist in bekannten Hausgeräten mit einer solchen Sicherheits-Abschaltfunktion von einem Bediener nicht beeinflussbar. Dies kann dazu führen, dass die Sicherheitsabschaltung für Benutzer, die häufig besonders zeitaufwändige Rezepte verwenden, zu schnell erfolgt und daher störend wirkt. Andererseits können Benutzer mit einem besonders hohen Sicherheitsbedürfnis oder Benutzer, die beispielsweise aufgrund einer altersbedingten Konzentrationsschwäche besonders häufig vergessen, das Hausgerät auszuschalten, das Ausschalt-Zeitintervall als zu lang empfinden.

Ferner ist in den WO 98/28944 A, DE 20 2005 021302 U1 und DE 20 2004 012586 U1 jeweils eine Schutzvorrichtungen für ein Hausgerät vorgeschlagen, die in ein Hausgerät integriert oder als ein separat anzuschließendes Gerät ausgeführt sein kann. Mithilfe eines Detektors können diese Bewegungen in der Nähe des Hausgeräts wahrnehmen. Wird während eines vorgegeben Zeitintervalls keine Bewegung erkannt, wird eine Stromzufuhr zum Hausgerät unterbrochen.

Die Aufgabe der Erfindung besteht insbesondere darin, ein gattungsgemäßes Kochfeld mit einer für jeden Benutzertyp zufrieden stellenden Sicherheitsabschaltfunktion bereitzustellen.

Die Aufgabe wird erfindungsgemäß durch die Merkmale des Patentanspruchs 1 gelöst, während vorteilhafte Ausgestaltungen und Weiterbildungen der Erfindung den Unteransprüchen entnommen werden können.

Die Erfindung geht insbesondere aus von einem Kochfeld mit einer Steuereinheit zum Betreiben einer Mehrzahl von Leistungselementen und einer Benutzerschnittstelle, wobei die Steuereinheit ein Zeiterfassungsmittel und eine Speichereinheit zum Speichern wenigstens einer Kenngröße für ein Ausschalt-Zeitintervall umfasst und wobei die Steuereinheit so konfiguriert ist, dass sie selbsttätig eine Sicherheitsabschaltung durchführt, wenn eine ununterbrochene Betriebsdauer des Heizelements das Ausschalt-Zeitintervall erreicht, wobei die Steuereinheit ein über die Benutzerschnittstelle betätigbares Einstellmittel zum Verändern des Ausschalt-Zeitintervalls umfasst. Als Leistungselemente kommen alle Stromverbraucher in Betracht, die im Dauerbetrieb zu Schäden, insbesondere zu Überhitzungsschäden, führen können. Der Benutzer kann das Einstellmittel nutzen, um die Parameter der Sicherheitsabschaltfunktion derart zu verändern, dass die Sicherheitsabschaltfunktion seinen Bedürfnissen entgegenkommt, d.h. einerseits nicht durch ein zu frühes Abschalten einen Kochvorgang stört und andererseits früh genug abschaltet, um Gefahren wie beispielsweise Schwelbrände, zu verhindern. Das Einstellmittel kann daher eine für jeden Benutzertyp zufrieden stellende Sicherheitsabschaltfunktion gewährleisten.

Es wird vorgeschlagen, dass die Steuereinheit dazu ausgelegt ist, ein Ausschalt-Zeitintervall abhängig von einer eingestellten Heizleistungsstufe zu bestimmen. Hierdurch kann eine an einen erwarteten Grad einer Überhitzung angepasste Sicherheits-Abschaltfunktion realisiert werden.

Insbesondere wenn die Leistungselemente als Induktionsheizelemente ausgebildet sind, kann die anpassbare Sicherheitsabschaltfunktion vorteilhaft sein. Da Induktionskochfelder naturgemäß vergleichsweise geringe Wärmemengen abstrahlen, wenn die Induktoren im Betrieb sind, ohne dass ein Kochgeschirrteil auf der von dem Induktor beheizten Heizzone steht, kann eine eingeschaltete Heizzone leicht übersehen werden. Andererseits können durch einen unkontrollierten Dauerbetrieb Schäden durch ein Überhitzen der Elektronik entstehen. Die Sicherheitsabschaltfunktion ist daher trotz der vergleichsweise geringen Wärmeentwicklung auf der Heizzone bei Induktionskochfeldern gewinnbringend einsetzbar.

Eine beispielsweise empirisch ermittelte geeignete Abhängigkeit der Ausschalt-Zeitintervalle von der eingestellten Heizleistungsstufe kann einfach implementiert werden, wenn die Speichereinheit zum Speichern einer Liste ausgelegt ist, wobei die Liste jeweils einer Heizleistungsstufe ein Ausschalt-Zeitintervall zuordnet.

Der Benutzer kann bei der Einstellung auf Standardwerte zurückgreifen, wenn das Einstellmittel zum Erhöhen und/oder Verringern wenigstens eines vorgegebenen Standard-Ausschalt-Zeitintervalls ausgelegt ist. Dadurch kann im Vergleich zu einer völlig freien Einstellbarkeit die Komplexität der Bedienung verringert und der Bedienkomfort erhöht werden.

Wenn das Einstellmittel zum Verdoppeln und/oder Halbieren wenigstens eines vorgegebenen Standard-Ausschalt-Zeitintervalls ausgelegt ist, kann mit einer geringen Zahl von möglichen Einstellungen eine für die praktisch alle Benutzer befriedigende Flexibilität erreicht werden, ohne dabei die Komplexität der Bedienung des Kochfelds wesentlich zu erhöhen.

Da die kritischen Bauteile des Kochfelds oder darauf angeordnete Gegenstände üblicherweise bei einer höheren Heizleistung schneller überhitzen, wird vorgeschlagen, dass das Ausschalt-Zeitintervall in einem monoton fallenden Funktionszusammenhang mit einer eingestellten Heizleistung einer Heizzone steht. Der Begriff Funktionszusammenhang ist hier im Sinne einer mathematischen Funktion zu verstehen. Dadurch wird eine frühzeitige Abschaltung bei geringen Heizleistungen vermieden. Dies ist insbesondere deshalb wünschenswert, da zeitaufwändige Garvorgänge häufig bei geringen Heizleistungen durchgeführt werden.

Ferner wird vorgeschlagen, dass die Steuereinheit das Zeiterfassungsmittel zum Messen der Betriebszeit einer Heizzone auf Null zurücksetzt, wenn ein Bediener über die Bedienerschnittstelle eine Heizleistung der betreffenden Heizzone verändert. Durch den Bedienereingriff erkennt die Steuereinheit, dass es sich nicht um einen unkontrollierten bzw. ungewollten Betrieb der betreffenden Heizzone handeln kann, so dass eine Unterbrechung des von dem Bediener durchgeführten Koch- und/oder Garprozesses vermieden werden kann.

Ähnliche Vorteile können durch eine Sensoranordnung zum Detektieren von auf einer Kochfläche angeordneten Kochgeschirrelementen erreicht werden, wobei die Steuereinheit dann das Zeiterfassungsmittel zum Messen der Betriebszeit einer Heizzone auf Null zurücksetzen kann, wenn die Steuereinheit über die Sensoranordnung eine Bewegung eines auf der betreffenden Heizzone angeordneten Kochgeschirrelements detektiert. Durch die Bewegung erkennt die Steuereinheit einen Bedienereingriff, so dass es sich nicht um einen unkontrollierten bzw. ungewollten Betrieb der betreffenden Heizzone handeln kann.

Weitere Vorteile ergeben sich aus der folgenden Zeichnungsbeschreibung. In der Zeichnung sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: ein als Kochfeld ausgebildetes Hausgerät mit einer Steuereinheit und einer Benutzerschnittstelle,
- Fig. 2: ein erstes Menü eines auf der Steuereinheit implementierten Be- triebsprogramms,
- Fig. 3: ein weiteres Menü des auf der Steuereinheit implementierten Be- triebsprogramms zur Auswahl von Einstellungen einer Sicherheitsab- schaltfunktion,
- Fig. 4: ein Flussdiagramm zur Bestimmung eines Ausschalt-Zeitintervalls und
- Fig. 5: ein Flussdiagramm zur Überwachung einer Betriebsdauer des Haus- geräts.

Figur 1 zeigt ein als Kochfeld ausgebildetes Hausgerät mit einer Steuereinheit 10 zum Betreiben einer Mehrzahl von als Heizelemente ausgebildeten Leistungselementen 12 und einer Benutzerschnittstelle 14, wobei die Steuereinheit 10 ein hier nur schematisch dargestelltes Zeiterfassungsmittel 16 und eine als RAM oder ROM-Speicher ausgebildete Speichereinheit 18 zum speichern wenigstens einer Kenngröße für ein Ausschalt-Zeitintervall T_{off} umfasst. Die Heizelemente 12 sind als Induktionsheizelemente ausgebildet und das Hausgerät ist ein Induktionskochfeld. Die Steuereinheit 10 umfasst einen frei programmierbaren Prozessor ist so konfiguriert, dass sie selbsttätig eine Sicherheitsabschaltung durchführt, wenn eine ununterbrochene Betriebsdauer des Heizelements das Ausschalt-Zeitintervall T_{off} erreicht. Die Steuereinheit 18 bestimmt das Ausschalt-Zeitintervall T_{off}.

Die Steuereinheit 10 umfasst eine hier nicht zeichnerisch dargestellte Eingangs- und Ausgangsschnittstelle zum Steuern der als Touchscreen ausgebildeten Benutzerschnittstelle 14. Der Benutzer kann über die Benutzerschnittstelle 14 eine Folge von Menüfunktionen abrufen.

Ein in Figur 2 dargestelltes Menü umfasst mehrere Einträge, die Grundeinstellungen des Kochfelds wie beispielsweise die Sprache, eine verfügbare Netzleistung und Netzabsicherung, eine Kindersicherungsfunktion und eben die Sicherheitsabschaltung betreffen. Der Bediener kann die Einträge durch Berühren entsprechender Felder 20 - 26 auf dem Touchscreen auswählen und es erscheinen weitere Menüs, mit denen der Bediener die ausgewählte Grundeinstellung verändern kann.

Wenn der Bediener in dem in Figur 2 dargestellten Menü das die Sicherheitsabschaltung betreffende Feld 26 auswählt, erscheint das in Figur 3 dargestellte Menü, in dem der Bediener durch das Berühren eines entsprechenden Felds 20 - 24 zwischen maximaler Sicherheit, hoher Sicherheit und normaler Sicherheit wählen kann.

Die Speichereinheit 18 umfasst einen Speicherplatz 28 für eine Fließkomma-Variable p, die im Betrieb die Werte 0,25, 0,5 und 1,0 annehmen kann. Der Wert der Fließkomma-Variablen p ist eine Kenngröße für ein gewähltes Sicherheitsniveau Durch das Wählen der maximalen Sicherheit wird die Fließkomma-Variable p auf 0,25 gesetzt, durch das Wählen der hohen Sicherheit wird die Fließkomma-Variable p auf 0,5 und durch das Wählen der normalen Sicherheit wird die Fließkomma-Variable p auf 1,0 gesetzt.

Die Steuereinheit 18 hat ferner eine Schnittstelle zum betätigen von drei unterhalb eines Glaskeramikmaterials des Kochfeld angeordneten Leuchtdioden, die ein Mittel 46 zum Visualisieren eines ausgewählten Sicherheitsniveaus sind. Jede der Leuchtdioden ist einem der möglichen Werte der Fließkomma-Variablen p zugeordnet und eine Serigraphie auf der Kochfläche Visualisiert die Bedeutung der Leuchtdiode, beispielsweise durch aufgedruckte Schriften wie "Maximum", "High" und "Normal". Die Steuereinheit 18 betätigt jeweils nur die eine dem gewählten Sicherheitsniveau entsprechende Leuchtdiode des Mittels 46.

Die Steuereinheit 10 wird durch die veränderbare Fließkomma-Variable p mit einem über die Benutzerschnittstelle 14 betätigbares Einstellmittel 28 zum Verändern des Ausschalt-Zeitintervalls T_{off} ausgestattet.

Die Steuereinheit 10 ist mit einer Software ausgestattet, die das Ausschalt-Zeitintervall T_{off} abhängig von einer eingestellten Heizleistungsstufe P bestimmt. Die Speichereinheit 18 umfasst ferner Speicherplätze zum Speichern einer Liste, wobei die Liste jeweils einer Heizleistungsstufe P ein Standard-Ausschalt-Zeitintervall T_{off,0} zuordnet. Eine Ordnungszahl der Heizleistungsstufe P kann dabei in einer eindeutigen Beziehung zu einer Zeilennummer der Liste stehen.

In einem Ausführungsbeispiel hat die Liste die folgende Form:

| **P** | **T_{off,0} (h)** |
|---|---|
| 0 | 0 |
| 1 | 10 |
| 2 | 10 |
| 3 | 5 |
| 4 | 5 |
| 5 | 5 |
| 6 | 5 |
| 7 | 4 |
| 8 | 4 |
| 9 | 4 |
| 10 | 3 |
| 11 | 3 |
| 12 | 3 |
| 13 | 2 |
| 14 | 2 |
| 15 | 1 |
| 16 | 1 |
| 17 | 1 |

In alternativen Ausführungsbeispielen kann die Steuereinheit das Standard-Ausschalt-Zeitintervall T_{off,0} mittels einer einfachen mathematischen Funktion, die beispielsweise eine lineare Funktion sein kann, bestimmen. Die Parameter der Funktion können dann in der Speichereinheit 18 gespeichert werden.

Das Einstellmittel 28 ist zum Verringern der in der Liste gespeicherten, vorgegebenen Standard-Ausschalt-Zeitintervalle T_{off,0} ausgelegt, und zwar zum Halbieren oder Vierteln der abhängig von der eingestellten Heizleistungsstufe P vorgegebenen Standard-Ausschalt-Zeitintervalls T_{off,0}.

Figur 4 zeigt ein Ablaufdiagramm zum Bestimmen des Ausschalt-Zeitintervalls T_{off} für eine bestimmte Heizzone. In einem ersten Schritt 30 bestimmt die Steuereinheit 10 die an der Heizzone eingestellte Heizleistungsstufe P. In einem zweiten Schritt 32 liest die Steuereinheit 10 das der Heizleistungsstufe P zugeordnete Standard-Ausschalt-Zeitintervall T_{off,0} aus der Liste. In einem dritten Schritt 34 liest die Steuereinheit 10 die Fließkomma-Variable p aus der Speichereinheit 18 und multipliziert das der Heizleistungsstufe P zugeordnete Standard-Ausschalt-Zeitintervall T_{off,0} mit der Fließkomma-Variablen p um das Ausschalt-Zeitintervall T_{off} zu erhalten. ${T}_{off} = p * {T}_{off , 0}$

Da die in der Liste gespeicherten Standard-Ausschalt-Zeitintervalle T_{off 0} in einem monoton fallenden Funktionszusammenhang mit einer eingestellten Heizleistung einer Heizzone stehen, gilt dies bei vorgegebener Fließkomma-Variablen p auch für die Ausschalt-Zeitintervalle T_{off}.

Die Steuereinheit 10 nutzt das Zeiterfassungsmittel 16 zum Messen der ununterbrochenen Betriebszeit T einer Heizzone. Dabei setzt sie das Zeiterfassungsmittel 16 auf Null zurück, wenn ein Bediener über die Benutzerschnittstelle 14 eine Heizleistungsstufe P der betreffenden Heizzone verändert. Ferner umfasst das Kolchfeld eine Sensoranordnung zum Detektieren von auf einer Kochfläche angeordneten Kochgeschirrelementen. Die Sensoranordnung besteht insbesondere aus den Heizelementen 12, die zum induktiven Detektieren des Kochgeschirrs verwendet werden. Die Steuereinheit 10 setzt das Zeiterfassungsmittel 16 zum Messen der Betriebszeit T einer Heizzone auch dann auf Null zurück, wenn die Steuereinheit 10 über die Sensoranordnung eine Bewegung eines auf der betreffenden Heizzone angeordneten Kochgeschirrelements detektiert.

Durch das Detektieren des Bedienereingriffs an der Bedienerschnittstelle oder durch die Bewegung des Kochgeschirrelements erkennt die Steuereinheit 10, dass es sich nicht um einen unkontrollierten, versehentlichen Betrieb des Kolchfelds handelt sondern um einen kontrollierten Vorgang unter Beteiligung des Bedieners, in dem eine Sicherheitsabschaltung störend wäre.

Durch einen periodischen Vergleich der von dem Zeiterfassungsmittel 16, das beispielsweise als Zähler ausgebildet sein kann, erfassten Betriebszeit T mit der gemäß dem in Figur 4 illustrierten Verfahren ermittelten Ausschalt-Zeitintervall T_{off} wird die Betriebszeit T jeder Heizzone permanent überwacht.

Ein entsprechendes Verfahren ist in Figur 5 dargestellt. In einer Entscheidungsinstanz 36 wird die Betriebszeit T mit dem Ausschalt-Zeitintervall T_{off} verglichen. Wenn die Betriebszeit T kürzer als das Ausschalt-Zeitintervall T_{off} ist, wird in einem Schritt 40 überprüft, ob ein Bedienereingriff, also eine Änderung der Heizleistungsstufe P oder ein Verschieben des Kochgeschirrelements, erfolgt ist. Wenn ein Bedienereingriff detektiert wurde, wird in einem Schritt 42 ein die Betriebszeit T darstellender Zähler auf Null gesetzt. Wenn die Betriebszeit T länger als das Ausschalt-Zeitintervall T_{off} ist, wird der die Betriebszeit T darstellende Zähler in einem Inkrementierungsschritt 38 inkrementiert. ansonsten springt die Steuerung in einen Prozess 44, in dem die Sicherheitsabschaltung durchgeführt wird. Die Betriebszeit T und das Ausschalt-Zeitintervall T_{off} werden in Zeiteinheiten gemessen, die der Überwachungsperiode der Iteration nach Figur 5 entsprechen.

Die Wahl der maximalen Sicherheitsstufe bewirkt demnach, dass die Sicherheitsabschaltung bereits nach einem Viertel des Standard-Ausschalt-Zeitintervalls T_{off,0} erfolgt, während die Sicherheitsabschaltung bei der Wahl der hohen Sicherheitsstufe bereits nach Ablauf einer Hälfte des Standard-Ausschalt-Zeitintervalls T_{off,0} erfolgt.

Der Erfindungsgedanke ist sowohl auf Kolchfelder in der Form von Induktionskochfeldern als auch auf Kolchfelder mit Strahlungsheizkörpern anwendbar. Wenn die Steuereinheit 10 des Kolchfelds mehrere Benutzereinstellungen für mehrere Benutzer speichern kann, kann auch die Sicherheitsabschaltung benutzerspezifisch ausgestaltet werden. Ebenfalls anwendbar ist die Erfindung im Zusammenhang mit Induktionskochfeldern mit frei definierbaren Heizzonen, so genannten Matrix-Kochfeldern.

### Bezugszeichen

- 10: Steuereinheit
- 12: Leistungselement
- 14: Benutzerschnittstelle
- 16: Zeiterfassungsmittel
- 18: Speichereinheit
- 20: Feld
- 22: Feld
- 24: Feld
- 26: Feld
- 28: Einstellmittel
- 30: Schritt
- 32: Schritt
- 34: Schritt
- 36: Entscheidungsinstanz
- 38: Inkrementierungsschritt
- 40: Schritt
- 42: Schritt
- 44: Prozess
- 46: Mittel
- P: Heizleistungsstufe
- p: Fließkomma-Variable
- T_{off}: Ausschalt-Zeitintervall

## Patentansprüche

1. Kochfeld mit einer Steuereinheit (10) zum Betreiben einer Mehrzahl von Heizelementen (12) und einer Benutzerschnittstelle (14), wobei die Steuereinheit (10) ein Zeiterfassungsmittel (16) und eine Speichereinheit (18) zum Speichern wenigstens einer Kenngröße (p) für ein Ausschalt-Zeitintervall (T_{off}) als Grundeinstellung umfasst und wobei die Steuereinheit (10) so konfiguriert ist, dass sie selbsttätig eine Sicherheitsabschaltung durchführt, wenn eine ununterbrochene Betriebszeit (T) des Heizelements das Ausschalt-Zeitintervall (T_{off}) erreicht, wobei die Steuereinheit (10) ein über die Benutzerschnittstelle (14) betätigbares Einstellmittel (28) zum Verändern des Ausschalt-Zeitintervalls (T_{off}) durch ein Verändern der als Grundeinstellung gespeicherten Kenngröße (p) umfasst, **dadurch gekennzeichnet, dass** die Steuereinheit (10) dazu ausgelegt ist, ein Ausschalt-Zeitintervall (T_{off}) abhängig von einer eingestellten Heizleistungsstufe (P) und von der Kenngröße (p) zu bestimmen, wobei die Kenngröße (p) eine Kenngröße für ein wählbares Sicherheitsniveau ist.

2. Kochfeld nach Anspruch 1, **dadurch gekennzeichnet, dass** die Heizelemente (12) als Induktionsheizelemente ausgebildet sind.

3. Kochfeld nach Anspruch 1, **gekennzeichnet durch** ein Mittel (46) zum Visualisieren eines gewählten Sicherheitsniveaus.

4. Kochfeld nach einem der vorhergehenden Ansprüche, **dadurch gekennzeichnet, dass** die Speichereinheit (18) zum Speichern einer Liste ausgelegt ist, wobei die Liste jeweils einer Heizleistungsstufe (P) ein Ausschalt-Zeitintervall (T_{off}) zuordnet.

5. Kochfeld nach einem der vorhergehenden Ansprüche, **dadurch gekennzeichnet, dass** das Einstellmittel (28) zum Erhöhen und/oder Verringern wenigstens eines vorgegebenen Standard-Ausschalt-Zeitintervalls (T_{off,0}) ausgelegt ist.

6. Kochfeld nach Anspruch 5, **dadurch gekennzeichnet, dass** das Einstellmittel (28) zum Verdoppeln und/oder Halbieren wenigstens eines vorgegebenen Standard-Ausschalt-Zeitintervalls (T_{off,0}) ausgelegt ist.

7. Kochfeld nach einem der vorhergehenden Ansprüche, **dadurch gekennzeichnet, dass** die Steuereinheit (10) dazu ausgelegt ist, das Zeiterfassungsmittel (16) zum Messen der Betriebszeit (T) einer Heizzone auf Null zurückzusetzen, wen ein Bediener über die Bedienerschnittstelle eine Heizleistungsstufe (P) der betreffenden Heizzone verändert.

8. Kochfeld nach einem der vorhergehenden Ansprüche, **gekennzeichnet durch** eine Sensoranordnung zum Detektieren von auf einer Kochfläche angeordneten Kochgeschirrelementen, wobei die Steuereinheit (10) dazu ausgelegt ist, das Zeiterfassungsmittel (16) zum Messen der Betriebszeit (T) einer Heizzone auf Null zurückzusetzen, wenn die Steuereinheit (10) über die Sensoranordnung eine Bewegung eines auf der betreffenden Heizzone angeordneten Kochgeschirrelements detektiert.

## Claims

1. Cooker hob with a control unit (10) for operating a plurality of heating elements (12) and a user interface (14), wherein the control unit (10) comprises a time detection means (16) and a memory unit (18) for storing at least one variable (p) for a switch-off time interval (T_{off}) as basic setting and wherein the control unit (10) is so configured that it automatically performs a safety switching-off when an uninterrupted operating time (T) of the heating element attains the switch-off time interval (T_{off}), wherein the control unit (10) comprises a setting means (28), which is actuable by way of the user interface (14), for changing the switch-off time interval (T_{off}) by way of a change of the variable (p) stored as basic setting, **characterised in that** the control unit (10) is designed for the purpose of determining a switch-off time interval (T_{off}) in dependence on a set heating power stage (P) and on the variable (p), wherein the variable (p) is a variable for a selectable level of safety.

2. Cooker hob according to claim 1, **characterised in that** the heating elements (12) are constructed as induction heating elements.

3. Cooker hob according to claim 1, **characterised by** a means (46) for visualisation of a selected level of safety.

4. Cooker hob according to any one of the preceding claims, **characterised in that** the memory unit (18) is designed for storing a list, wherein the list assigns a respective switch-off time interval (T_{off}) to a heat output stage (P).

5. Cooker hob according to any one of the preceding claims, **characterised in that** the setting means (28) is designed for increasing and/or decreasing at least one predetermined standard switch-off time interval (T_{off,0}).

6. Cooker hob according to claim 5, **characterised in that** the setting means (28) is designed for doubling and/or halving at least one predetermined standard switch-off time interval (T_{off,0}).

7. Cooker hob according to any one of the preceding claims, **characterised in that** the control unit (10) is designed for the purpose of resetting the time detection means (16) for measuring the operating time (T) of a heating zone to zero when a user changes a heat output stage (P) of the relevant heating zone by way of the user interface.

8. Cooker hob according to any one of the preceding claims, **characterised by** a sensor arrangement for detection of cooking vessel elements arranged on a cooking surface, wherein the control unit (10) is designed for the purpose of resetting the time detection means (16) for measuring the operating time (T) of a heating zone to zero when the control unit (10) detects by way of the sensor arrangement a movement of a cooking vessel element arranged on the relevant heating zone.

## Revendications

1. Plaque de cuisson comprenant une unité de commande (10), destinée à faire fonctionner une pluralité d'éléments de chauffage (12), et une interface utilisateur (14), l'unité de commande (10) comprenant un moyen d'enregistrement de temps (16) et une unité de mémorisation (18) pour mémoriser au moins une grandeur caractéristique (p) pour un intervalle de temps de mise hors fonction (T_{off}) en tant que réglage de base et l'unité de commande (10) étant configurée de manière à ce qu'elle réalise automatiquement un arrêt de sécurité lorsqu'un temps de fonctionnement ininterrompu (T) de l'élément de chauffage atteint l'intervalle de temps de mise hors fonction (T_{off}), l'unité de commande (10) comprenant un moyen de réglage (28) commandable par l'intermédiaire de l'interface utilisateur (14) pour modifier l'intervalle de temps de mise hors fonction (T_{off}) par une modification de la grandeur caractéristique (p) mémorisée en tant que réglage de base, **caractérisée en ce que** l'unité de commande (10) est conçue pour déterminer un intervalle de temps de mise hors fonction (T_{off}) en fonction d'un degré de puissance de chauffage réglé (P) et de la grandeur caractéristique (p), la grandeur caractéristique (p) étant une grandeur caractéristique pour un niveau de sécurité sélectionnable.

2. Plaque de cuisson selon la revendication 1, **caractérisée en ce que** les éléments de chauffage (12) sont réalisés en tant qu'éléments de chauffage à induction.

3. Plaque de cuisson selon la revendication 1, **caractérisée par** un moyen (46) destiné à visualiser un niveau de sécurité sélectionné.

4. Plaque de cuisson selon l'une quelconque des revendications précédentes, **caractérisée en ce que** l'unité de mémorisation (18) est conçue pour mémoriser une liste, la liste attribuant un intervalle de temps de mise hors fonction(T_{off}) à respectivement un degré de puissance de chauffage (P).

5. Plaque de cuisson selon l'une quelconque des revendications précédentes, **caractérisé en ce que** le moyen de réglage (28) est conçu pour augmenter et/ou diminuer au moins un intervalle de temps standard de mise hors fonction prédéfini (T_{off,0}).

6. Plaque de cuisson selon la revendication 5, **caractérisée en ce que** le moyen de réglage (28) est conçu pour doubler et/ou diviser de moitié au moins un intervalle de temps standard de mise hors fonction prédéfini (T_{off,0}).

7. Plaque de cuisson selon l'une quelconque des revendications précédentes, **caractérisée en ce que** l'unité de commande (10) est conçue pour remettre à zéro le moyen d'enregistrement de temps (16) destiné à mesurer le temps de fonctionnement (T) d'une zone de chauffage, lorsqu'un utilisateur modifie par l'intermédiaire de l'interface utilisateur un degré de puissance de chauffage (P) de la zone de chauffage concernée.

8. Plaque de cuisson selon l'une quelconque des revendications précédentes, **caractérisée par** un dispositif de capteurs destiné à détecter des éléments de matériel de cuisson disposés sur une surface de cuisson, l'unité de commande (10) étant conçue pour remettre à zéro le moyen d'enregistrement de temps (16) destiné à mesurer le temps de fonctionnement (T) d'une zone de chauffage, lorsque l'unité de commande (10) détecte par l'intermédiaire du dispositif de capteurs un mouvement d'un élément de matériel de cuisson disposé sur la zone de chauffage concernée.
